# EUROPÄISCHE PATENTSCHRIFT

(11) **EP 0 481 223 B1**
(45) Veröffentlichungstag und Bekanntmachung des Hinweises auf die Patenterteilung: **07.12.1994**
(21) Anmeldenummer: 91115688.3
(22) Anmeldetag: 16.09.1991
(51) Int. Cl.: E01H 1/00, E01B 27/00

(54) **Schienenfahrzeug**
Railway vehicle
Véhicule ferroviaire

(30) Priorität: 15.10.1990 DE 9014294 U
(43) Veröffentlichungstag der Anmeldung: 22.04.1992
(73) Patentinhaber: HERMANN WIEBE GRUNDSTÜCKS- UND MASCHINENANLAGEN KG, D-28209 Bremen (DE)
(72) Erfinder: Keller, Heinrich, A-4020 Linz (AT)
(74) Vertreter: Rabus, Werner W., Dipl.-Ing.

(56) Entgegenhaltungen:
- DE-A- 2 140 073
- DE-U- 8 911 198
- FR-A- 2 087 121

## Beschreibung

Die Erfindung bezieht sich auf ein Schienenfahrzeug zur Bekämpfung von unerwünschtem Pflanzenwuchs auf Eisenbantrassen in dem Gleisbereich und dem seitlich daran anschließenden Bereich, insbesondere dem Randweg, mit mindestens einer unterhalb des Schienenfahrzeugs angeordneten, quer zur Fahrzeuglängsrichtung verschiebbar gelagerten Strahlereinheit zur Erzeugung elektromagnetischer Strahlung, insbesondere Infrarotstrahlung.

Aus DE-U-89 11 198 ist ein derartiges Fahrzeug bekannt, bei dem die Strahlereinheit aus mehreren kettenartig miteinander verbundenen Kästen besteht, welche unterhalb des Wagenkastens gelagert und von dort seitlich ausfahrbar sind. Die Anlenkung des äußersten Strahlerkastens an den Ausleger erfolgt aus statischen Gründen. Eine Verschiebung dieses Strahlerkastens kann nur gleichzeitig mit den wagenseitig daran angelenkten Teilen der Strahlereinheit erfolgen.

So zweckmäßig es ist, die Strahler, welche den Gleisbereich und die daran anschließenden Schotterflanken behandeln sollen, unterhalb des Wagenkastens zu lagern, so umständlich ist bei der vorbeschriebenen Einrichtung die Bearbeitung des seitlich daran anschließenden Randweges bzw. der anschließenden Böschung. Sobald nämlich die ausgefahrene Strahlereinheit zu einem Hindernis im Randwegbereich gelangt, beispielsweise zu einem Masten, muß dort die gesamte Strahlereinheit zurückgezogen werden, was nur unter gleichzeitiger Verschwenkung der einzelnen Glieder der Strahlereinheit möglich ist. Dabei wären die Strahlerkästen im Gleis- und Schotterflankenbereich an sich durch das Hindernis, etwa den Sockel des Fahrleitungsmastes, gar nicht beeinträchtigt. Ihre Verstellung ist nur eine Folge der Notwendigkeit, den äußersten dem Randweg bzw. der Böschung zugeordneten Strahlerkasten vor einer Kollision zu bewahren.

Aus der FR-A-2,087,121 ist ein schienengebunden verfahrbares Fahrzeug bekannt, welches ein Schneidgerät zum Entfernen von Gestrüpp im Rand-/Böschungsbereich von Eisenbahntrassen aufweist. Das Schneidgerät ist auf einem Ausleger des Fahrzeugs gelenkig angeordnet und läßt sich durch Einklappen des Auslegers aus dem Arbeitsbereich in das Lichtraumprofil des Fahrzeugs zurückführen, wenn im Arbeitsbereich ein Hindernis, z.B. ein Fahrleitungsmast etc. auftaucht.

Aufgabe der Erfindung ist es, den Pflanzenwuchs auf dem Gleisbereich und den Schotterflanken einerseits, und auf dem Randweg bzw. der Böschung andererseits unabhängig bekämpfen zu können.

Diese Aufgabe wird bei dem Schienenfahrzeug der eingangs genannten Art erfindungsgemäß gelöst durch mindestens eine weitere Strahlereinheit, die an einem auf der Oberseite des Schienenfahrzeuges angeordneten Ausleger angelenkt ist und ausschließlich vom Ausleger getragen und durch denselben über die Oberseite des Schienenfahrzeuges verbringbar ist.

Da im Gegensatz zum Stand der Technik die Strahlereinheiten nur mehr am Ausleger befestigt sind, muß dieser die Strahler nicht nur tragen, sondern auch ihre Richtung festlegen. Hiezu ist vorgesehen, daß jede Strahlereinheit über zwei Anlenkstellen mit dem Ausleger verbunden ist.

Normalerweise ist davon auszugehen, daß vor und nach einem Hindernis die Neigung der Böschung bzw. des Randweges nicht wesentlich verschieden sind. Es sollte sich daher dadurch, daß durch Betätigung des Auslegers einem Hindernis ausgewichen wird, die Schrägstellung der Strahlereinheit nicht ändern. Dies kann beispielsweise erreicht werden, indem der als Parallelogrammlenker ausgebildete zweiarmige Ausleger an seinem freien Ende ein richtungsstabiles Schild trägt, an welchem die Strahlereinheiten angelenkt sind.

Einzelheiten der Erfindung werden anschließend anhand der Zeichnung erläutert.

Es zeigen:
- Fig. 1: schematisch in Gleichsrichtung den Einsatzbereich der erfindungsgemäßen Einrichtung;
- Fig. 2: in analoger Darstellung deren Funktionsweise;
- Fig. 3: eine Ausführungsform des erfindungsgemäßen Auslegers; und
- Fig. 4: eine Seitenansicht jenes Bereiches des Auslegers, an welchen die Strahlereinheiten für den Randwegbereich angelenkt sind.

In Fig. 1 ist ein Schienenfahrzeug 1 durch seine Ladefläche 7 und das höchstzulässige Lichtraumprofil 23 angedeutet.

Wird ein solches Fahrzeug zur Entkrautung eingesetzt, empfiehlt es sich, die Strahlereinheiten zur Bestrahlung des zwischen den Schienen 2 bzw. Schwellen 3 vorgesehenen Gleisbereiches 24 unterhalb der Ladefläche 7 anzuordnen. Die Strahlereinheiten zur Behandlung außerhalb des Gleisbereiches 24 liegender Flächen, insbesondere des daran anschließenden Randweges 27 bzw. einer an die Schotterflanke 25 anschließenden Böschung müssen ins Innere des Lichtraumprofiles 23 zurückziehbar sein. Außerdem müssen die Strahlereinheiten 3,3' natürlich beim Verfahren des Schienenfahrzeuges 1 auch Kollisionen mit Hindernissen, insbesondere mit Mastsockeln 6 oder Masten 5 vermeiden. Aus diesem Grunde wird den unterhalb des Fahrzeuges angeordneten und an dessen Unterseite einziehbaren Strahlereinheiten lediglich ein Arbeitsbereich zugeordnet, welcher durch die Kurve 21 begrenzt ist. Der nach außen daran anschließende Randweg bzw. Böschungsbereich wird hingegen durch gesonderte Strahlereinheiten 3,3' bearbeitet, deren Einsatzbereich durch die Kurve 22 berandet ist. Im zurückgezogenen Zustand befinden sich diese Strahlereinheiten 3,3' nicht unterhalb, sondern oberhalb der Ladefläche 7, wie dies insbesondere aus Fig. 2 hervorgeht.

Aus Fig. 2 ergibt sich, daß die Befestigung der Strahlereinheiten 3 an einem insgesamt mit 20 bezeichneten Ausleger, der an der Oberseite der Ladefläche 7 gelagert ist, auf einfache Weise einerseits die Bearbeitung des Randweges 27, andererseits das Verstauen der Strahlereinheit 3 innerhalb des Lichtraumprofils 23 erlaubt.

Um die Beibehaltung der Richtung der Strahlereinheit 3 während des Ein- und Ausschwenkens des Auslegers 20 zu gewährleisten, ist der Ausleger 20 vorzugsweise als Parallelogrammlenker ausgebildet. Ein Beispiel für die konstruktive Durchführung dieses Gedankens ist in Fig. 3 und 4 dargestellt.

Der dargestellte Parallelogrammlenker 20 weist gelenkig miteinander verbundene Primärarme 8 und Sekundärarme 12 auf, wobei die Primärarme 8 gelenkig an einem Rahmen 17 befestigt sind. Der Rahmen 17 wiederum ist um eine vertikale Achse 16 schwenkbar, damit der Ausleger 20 wahlweise den linken oder rechten Randweg erreichen kann; andernfalls sind für den rechten und den linken Randweg gesonderte Ausleger erforderlich; dies ist insbesondere beim Einsatz in eingleisigen Strecken zweckmäßig, da dann links und rechts gleichzeitig - in einer Fahrt - gearbeitet werden kann. Die Schwenkbewegung der Primärarme 8 erfolgt durch Betätigung des Primärzylinders 14, die Veränderung der gegenseitigen Winkelstellung von Primärarmen und Sekundärarmen durch Betätigung des Sekundärzylinders 15.

Um die räumliche Orientierung eines am Ende der Sekundärarme 12 angelenkten Teiles konstant zu halten, sind ein Primärlenker 11 und zwei Sekundärlenker 13 vorgesehen, welche miteinander in der dargestellten Weise durch einen einfachen Lenkerarm 10 und einen Doppelarm 31 verbunden sind. Daß bei einer derartigen Konstruktion die Verbindungslinie der Enden von Sekundärarmen und Sekundärlenkern ihre Richtung nie ändert, ist an sich bekannt und aus Fig. 3 im übrigen zu ersehen.

Als bei der Verschwenkung des Auslegers 20 richtungsinvariant bleibender Teil ist gemäß Fig. 4 links und rechts am Ausleger 20 je ein Schild 19 vorgesehen. An diesem sind die Strahlereinheiten 3 und 3' einerseits unmittelbar mittels der Achse 26, andererseits mittelbar über die Hydraulikeinheiten 18 und 18' angelenkt. Alternativ wäre es möglich, nur eine der Strahlereinheiten selbst am Ausleger 20 zu befestigen, diese jedoch aus zwei gelenkig miteinander verbundenen Strahlerkästen aufzubauen, deren gegenseitige Winkelstellung durch eine Hydraulikeinheit veränderlich ist.

## Patentansprüche

1. Schienenfahrzeug zur Bekämpfung von unerwünschtem Pflanzenwuchs auf Eisenbantrassen in dem Gleisbereich und dem seitlich daran anschließenden Bereich, insbesondere dem Randweg, mit mindestens einer unterhalb des Schienenfahrzeugs angeordneten, quer zur Fahrzeuglängsrichtung verschiebbar gelagerten Strahlereinheit zur Erzeugung elektromagnetischer Strahlung, insbesondere Infrarotstrahlung,
gekennzeichnet durch mindestens eine weitere Strahlereinheit (3, 3'), die an einem auf der Oberseite des Schienenfahrzeuges (1) angeordneten Ausleger (20) angelenkt ist und ausschließlich vom Ausleger (20) getragen und durch denselben über die Oberseite des Schienenfahrzeuges (1) verbringbar ist.

2. Schienenfahrzeug nach Anspruch 1, dadurch gekennzeichnet, daß jede Strahlereinheit (3,3') über zwei Anlenkstellen mit dem Ausleger (20) verbunden ist.

3. Schienenfahrzeug nach Anspruch 2, dadurch gekennzeichnet, daß die Strahlereinheiten (3,3') an einem Teil des Auslegers (20) angeordnet sind, der bei der Bewegung des Auslegers (20) seine Orientierung nicht ändert.

4. Schienenfahrzeug nach Anspruch 3, dadurch gekennzeichnet, daß der als Parallelogrammlenker ausgebildete zweiarmige Ausleger (20) an seinem freien Ende ein richtungsstabiles Schild (19) trägt, an welchem die Strahlereinheiten (3,3') angelenkt sind.

## Claims

1. A railway vehicle for controlling the growth of unwanted vegetation on railway sections in the track region and the region to the side thereof, especially the edge region, having at least one radiator unit for producing electromagnetic radiation, in particular infrared radiation, which is disposed beneath the railway vehicle and displaceably mounted at right angles to the longitudinal direction of the vehicle,
**characterised by** at least one further radiator unit (3, 3'), which is hinged to an extension bracket (20) disposed on the upper side of the railway vehicle (1) and is borne exclusively by the extension bracket (20) and can be brought by said extension bracket over the upper side of the railway vehicle (1).

2. A railway vehicle according to Claim 1,
**characterised in that** each radiator unit (3, 3') is connected to the extension bracket (20) via two pivotal points.

3. A railway vehicle according to Claim 2,
**characterised in that** the radiator units (3, 3') are disposed at a part of the extension bracket (20) which does not change its orientation with the movement of the extension bracket (20).

4. A railway vehicle according to Claim 3,
**characterised in that** the two-armed extension bracket (20) constructed as a parallelogram guide bracket bears a directionally stable shield (19) at its free end, to which the radiator units (3, 3') are hinged.

## Revendications

1. Véhicule ferroviaire destiné à lutter contre les mauvaises herbes sur les voies de chemin de fer, dans le secteur des rails et le secteur latéral correspondant, en particulier la bordure, comportant au moins une unité d'émission de rayonnements disposée sous le véhicule ferroviaire, supportée d'une manière permettant la translation, perpendiculairement au sens longitudinal du véhicule, destinée à émettre des rayonnements électromagnétiques, en particulier des rayons infrarouges,
caractérisé par au moins une autre unité d'émission de rayonnements (3, 3'), qui est montée de manière articulée sur une flèche (20) montée dans la partie supérieure du véhicule ferroviaire, et exclusivement portée par la flèche (20) et pouvant être amenée par celle-ci au-dessus de la partie supérieure du véhicule ferroviaire (1).

2. Véhicule ferroviaire selon la revendication 1, caractérisé en ce que chaque unité d'émission de rayonnements (3, 3') est reliée à la flèche (20) par l'intermédiaire de deux points d'articulation.

3. Véhicule ferroviaire selon la revendication 2, caractérisé en ce que les unités d'émission de rayonnements (3, 3') sont montées dans une partie de la flèche (20), dans laquelle le déplacement de la flèche (20) ne modifie pas l'orientation de cette dernière.

4. Véhicule ferroviaire selon la revendication 3, caractérisé en ce que la flèche (20) à deux bras, conformée comme un bras oscillant de la forme d'un parallélogramme, comporte à son extrémité libre une plaque (19) d'orientation stable, sur laquelle les unités (3, 3') d'émission de rayonnements sont montées de manière articulée.
